# EUROPÄISCHE PATENTSCHRIFT

(11) **EP 0 011 076 B1**
(45) Veröffentlichungstag und Bekanntmachung des Hinweises auf die Patenterteilung: **09.06.1982**
(21) Anmeldenummer: 79100239.7
(22) Anmeldetag: 29.01.1979
(51) Int. Cl.: B41F 21/00, B65H 29/20

(54) **Bogentrageinrichtung**
Sheet supporting device
Dispositif support de feuilles

(30) Priorität: 25.03.1978 DE 2813136
(43) Veröffentlichungstag der Anmeldung: 28.05.1980
(73) Patentinhaber: Heidelberger Druckmaschinen Aktiengesellschaft, D-69019 Heidelberg (DE)
(72) Erfinder: Jeschke, Willi, D-6900 Heidelberg (DE); Gögele, Peter Wilhelm, D-6909 Rauenberg (DE)
(74) Vertreter: Stoltenberg, Heinz-Herbert Baldo

## Beschreibung

Die Erfindung betrifft eine Bogentrageinrichtung, die axial und radial verstellbar auf einer Uberfuhrtrommet von Mehrfarben-Rotationsdruckmaschinen angeordnet ist, mit auf dem Trommelmantel in Umfangsrichtung verlaufenden Trägern, auf denen die Bogentragelemente auswechselbar und in Umfangsrichtung verschiebbar angebracht sind, wobei der Bogen in der Arbeitsstellung der Bogentragelemente auf deren Stützkante aufliegt.

Bei Mehrfarben-Rotationsdruckmaschinen wird der bedruckte Bogen zwischen den einzelnen Druckwerken mittels Überführtrommeln transportiert. Hierbei kann die frisch bedruckte Seite des Bogens auf die Mantelfläche der Überführtrommel zu liegen kommen, wodurch eine Beschädigung des Druckbildes durch Abschmieren oder Verwischen der nassen Farbe eintreten kann.

Eine bekannte Ausführung dieser Art (DE-A 1 179 559) verwendet als Träger für die Bogentragelemente einen Draht, auf den sie aufgesteckt werden und benötigt zur Befestigung des Drahtes eine kostspielige und umständliche Befestigung desselben an der Trommel. Außerdem sind die Bogentragelemente in Längsrichtung geschlitzt und auf dem Draht in Umfangsrichtung der Überführtrommel verschiebbar, wobei der Draht selbst mit den Elementen in Achsrichtung der Trommel verschiebbar ist.

Der Nachteil der bekannten Ausführung ist, daß die Einstellung der Bogentragelemente auf unbedruckte Stellen an dem zu überführenden Bogen aufwendig und kompliziert ist, denn es ist erforderlich, daß bei jedem Einstellen entweder Bogentragelemente auf die Drähte aufgesteckt werden oder von diesen entfernt werden müssen. Diese Bogentragelemente wiederum müssen sodann außerhalb der Maschine gelagert werden und können sehr leicht verlorengehen. Außerdem haben die Drähte keine seitliche Führung und sind deshalb nur sehr schwer seitlich auszurichten. Es muß praktisch jedes Element einzeln verschoben und ausgerichtet werden. Durch die dreieckige Form der bekannten Bogentragelemente lassen diese sich nämlich nicht aus einer Arbeitsstellung heraus umklappen. Auch die weiterhin offenbarte T-Form der Bogentragelemente, die in entsprechend geformten Blechhalterungen geführt sind, ermöglicht nur ein Verschieben derselben in Umfangsrichtung und erschwert noch zusätzlich das Auswechseln derselben..

Eine andere bekannte Ausführung (DE - A 20 028 77) zeigt Bogentragelemente, die auf Scheiben mit einer komplizierten Lagerung angeordnet sind. Im Gegensatz zu der zuvor beschriebenen Ausführung lassen sich diese Bogentragelemente zwar aus der Arbeitsstellung heraus umklappen, sind aber nicht in Umfangsrichtung verschiebbar. Die konstruktive Ausgestaltung dieser bekannten Lösung ist dabei sehr aufwendig und teuer und erfordert einen erheblichen Montageaufwand, falls mehr oder weniger Scheiben auf der Überführtrommel benötigt werden.

Eine weitere bekannte Ausführung (DE - A 20 25 849) zeigt sich in Umfangsrichtung der Überführtrommel erstreckende Bügel, die an längs der Trommelachse verschiebbaren Tragstücken an geschraubt sind. Auf den Bügeln sind Stützglieder angeordnet, die einen T-förmigen Querschnitt aufweisen und in ebenfalls T-förmig ausgebildeten Nuten dieser Bügel in Trommelum fangsrichtung längsverschiebbar sind. Auch diese Ausfürhung ist in ihrer Konstruktion sehr aufwendig und damit teuer und weist somit die gleichen Nachteile wie die zuvor beschriebene Lösung auf.

Aufgabe der Erfindung ist es, eine preiswerte verstellbare Bogentrageinrichtung an Überführtrommein zu schaffen, die leicht einsetzbar ist und keinen zusätzlichen Lagerraum für längere Zeit nicht benötigte Bogentragelemente erfordert und seitlich und in Umfangsrichtung leicht auf druckfreie Stellen einstellbar ist.

Gemäß der Erfindung gelingt dies dadurch, daß die Bogentragelemente über Bohrungen auf federelastischen Seilen aufgefädelt sind, die mindestens an einem Ende einen Haken besitzen, mit dem sie am Trommelmantel eingehakt sind, und daß die Bogentragelemente zentrisch zur Bohrung einen quadratischen Querschnitt mit einer überstehenden Stützkante aufweisen und auf einem Führungsband rechtwinkelig umklappbar angeordnet sind, das wiederum auf der Mantelfläche der Überführtrommel in Achsrichtung derselben verschiebbar ist. Hiermit wurde eine Bogentrageinrichtung geschaffen, die in der Handhabung einfach und sicher ist und die sich auf alle in der Praxis vorkommenden Druckarbeiten leicht einstellen läßt. Durch den quadratischen Querschnitt der Bogentragelemente lassen sich diese einfach aus der Arbeitsstellung in die Ruhestellung umklappen.

Bei einer vorteilhaften Ausführung der Erfindung weist das Führungsband auf seinem äußeren Umfang eine Eindrehung auf, die in ihrer Breite einer Kante des quadratischen Querschnitts der Bogentragelemente entspricht, so daß die Bogentragelemente mit dem quadratischen Querschnitt bei einem Umklappen um 90° in die Eindrehung einrasten. Hiermit ist eine exakte seitliche Führung für die Bogentragelemente geschaffen. Ein Nachjustieren der einzelnen Elemente beim axialen Verschieben ist nicht erforderlich, denn die Bogentragelemente rasten sowohl in der Arbeitsstellung als auch in den Ruhestellungen ein.

Gemäß der Erfindung weisen die Bogentragelemente eine quadratische Klemmöffnung auf, mit der sie auf Bügeln mit quadratischem Querschnitt aufgesteckt sind, die ein Kreissegment bilden und sind auf einer in der Überführtrommel befestigten Führungsstange in Achsrichtung derselben verschiebbar.

Mit dieser konstruktiv etwas anders gearteten Lösung werden die gleichen zu Beginn beschriebenen Vorteile erreicht, mit dem Unterschied, daß anstelle des Seils ein starrer Bügel verwendet wird, der aufgrund seiner Ausbildung bei schweren Druckarbeiten eine höhere Stabilität bietet.

Bei dieser Ausführung ist das Bobentragelement als Federstahlelement ausgebildet und umschließt eine etwa quadratische Öffnung, wobei es auf einen Bügel mit quadratischem Querschnitt aufgesteckt ist.

In den Zeichnungen sind zwei Ausführungsbeispiele der Erfindung schematisch dargestellt. Es zeigt:
Fig. 1 eine Draufsicht auf eine Überführtrommel,
Fig. 2 eine Seitenansicht der Überführtrommel,
Fig. 3 einen Teilquerschnitt durch ein Bogentragelement,
Fig. 4 eine Draufsicht auf eine Überführtrommel mit Bügel,
Fig. 5 eine Seitenansicht einer Überführtrommel mit Bügel und
Fig. 6 einen Teilquerschnitt durch ein Bogentragelement mit Bügel.

Die Überführtrommel 1 ist in bekannter Weise mit einer nicht dargestellten Greifereinrichtung versehen, mittels der sie den zu transportierenden Bogen 2 von den vorhergehenden Greifern übernimmt und an die nächsten Greifer einer Überführtrommel oder eines Druckzylinders abgibt. Der Bogen 2, der verschiedene Längen und Breiten aufweisen kann, legt sich auf den Bogentragelementen 6 auf dem Trommelmantel 3 auf.

Auf dem Trommelmantel 3 sind in Umfangsrichtung derselben federelastische Seile 4 gespannt, auf die einzelne eine Bohrung 5 aufweisende Bogentragelemente 6 aufgefädelt sind (Fig. 1 bis 3). Die Bogentragelemente 6 sind mit einer Stützkante 7 versehen, auf die sich der Bogen 2 ablegt. Wie in Fig. 3 dargestellt, läßt sich das Bogentragelement 6 aus einer mittleren, senkrechten Arbeitsstellung nach beiden Seiten in je eine Ruhestellung (strichpunktiert gezeichnet) umklappen. Durch den quadratischen Querschnitt des Bogentragelements, zentrisch zur Bohrung 5, rastet dasselbe in jeder Stellung ein.

Im gezeigten Ausführungsbeispiel gemäß Fig. 2 besitzt jedes Seil 4 an den Enden Haken 8, mit denen es am Trommelmantel 9 eingehakt ist. Außerdem sind die Bogentragelemente 6 auf einem Führungsband 10 angeordnet (Fig. 1 und 3), das wiederum auf der Mantelfläche 3 der Überführtrommel 1 in Achsrichtung derselben verschiebbar ist. Das Führungsband 10 wird durch das Seil 4 in seiner jeweiligen Stelle auf dem Trommelmantel festgehalten.

Wie aus Fig. 3 ersichtlich, weist das Führungsband 10 auf seinem äußeren Umfang eine Nut 11 auf, die in ihrer Breite einer Kante des quadratischen Querschnitts der Bogentragelemente 6 entspricht, so daß die Bogentragelemente mit dem quadratischen Querschnitt bei einem Umklappen um 90° in die Nut 11 einrasten.

In einer sich konstruktive etwas unterscheidenden Ausführung (Fig. 4 bis 6) ist das Bogentragelement 12 als Federstahlelement ausgebildet und umschließt eine etwa quadratische Öffnung 13. Mit dieser Öffnung 13 ist es auf einem Bügel 14 mit quadratischem Querschnitt aufgesteckt und weist ebenfalls eine Stützkante 15 zur Auflage des Bogens 2 auf. Der Bügel 14 ist auf einer in der Überführtrommel 1 befestigten Führungsstange 16 in Achsrichtung derselben verschiebbar gelagert.' Außerdem Stützt er sich über Stützen 17 auf dem Trommelmantel 9 ab.

## Patentansprüche

1. Bogentrageinrichtung, die axial und radial verstellbar auf einer Überführtrommel von Mehrfarben-Rotationsdruckmaschinen angeordnet ist, mit auf dem Trommelmantel in Umfangsrichtung verlaufenden, in Achsrichtung verschiebbaren Trägern, auf denen die Bogentragelemente auswechselbar und in Umfangsrichtung verschiebbar angebracht sind, wobei der Bogen in der Arbeitsstellung der Bogentragelemente auf deren Stützkante aufliegt, dadurch gekennzeichnet, daß die Bogentragelemente (6) über Bohrungen (5) auf federelastischen Seilen (4) aufgefädelt sind, die mindestens an einem Ende einen Haken (8) besitzen, mit dem sie am Trommelmantel (3) eingehakt sind, und daß die Bogentragelemente zentrisch zur Bohrung (5) einen quadratischen Querschnitt mit einer überstehenden Stützkante (7) aufweisen und auf einem Führungsband (10) rechtwinkelig umklappbar angeordnet sind, das wiederum auf der Mantelfläche der Überführtrommel (1) in Achsrichtung derselben verschiebbar ist.

2. Bogentrageinrichtung nach Anspruch 1, dadurch gekennzeichnet, daß das Führungsband (10) auf seinem äußeren Umfang eine Nut (11) aufweist, die in ihrer Breite einer Kante des quadratischen Querschnitts der Bogentragelemente (6) entspricht, und daß die Bogentragelemente (6) mit dem quadratischen Querschnitt bei einem Umklappen um 90° in die Nut (11) einrasten.

3. Bogentrageinrichtung, die axial und radial verstellbar auf einer Überführtrommel von Mehrfarben-Rotationsdruckmaschinen angeordnet ist, mit auf dem Trommelmantel in Umfangsrichtung verlauenden, in Achsrichtung verschiebbaren Trägern, auf denen die Bogentragelemente auswechselbar und in Umfangsrichtung verschiebbar angebracht sind, wobei der Bogen in der Arbeitsstellung der Bogentragelemente auf deren Stützkante aufliegt, dadurch gekennzeichnet, daß die Bogentragelemente (12) eine quadratische Klemmöffnung (13) aufweisen, mit der sie auf Bügeln (14) mit quadratischem Querschnitt aufgesteckt sind, die ein Kreissegment bilden und auf einer in der Überführtrommel (1) befestigten Führungsstange (16) in Achsrichtung derselben verschiebbar sind.

4. Bogentrageinrichtung nach Anspruch 3, dadurch gekennzeichnet, daß die Bogentragelemente (12) als Federstahlelemente ausgebildet sind und eine etwa quadratische Öffnung (13) umschließen.

## Revendications

1. Dispositif porte-feuilles qui est agencé réglable axialement et radialement sur un tambour de transfert de presse d'imprimerie rotative en plusieurs couleurs, comprenant des supports s'étendant dans la direction circonférentielle sur la paroi périphérique du tambour, qui peuvent se déplacer en translation dans la direction axiale, sur lesquels les éléments porte-feuilles sont montés de façon à être interchangeables et mobiles dans la direction circonférentielle, la feuille s'appuyant, dans la position de travail des éléments porte-feuilles, sur leur bord d'appui, caractérisé en ce que les éléments porte-feuilles (6) sont enfilés par des perçages (5) sur des câbles (4) possédant l'élasticité d'un ressort, qui possédant au moins à une extrémité un crochet (8) par lequel ils sont accrochés à la paroi périphérique (3) du tambour et en ce que les éléments porte-feuilles présentent dans une position centrée sur le perçage (5) une section carrée munie d'un bord d'appui saillant (7) et sont montés de façon à pouvoir être rabattus à angle droit sur une bande de guidage (10) qui, à son tour, est mobile sur la surface périphérique du tambour de transfert (1) dans la direction axiale de ce tambour.

2. Dispositif porte-feuilles suivant la revendication 1, caractérisé en ce que la bande de guidage (10) présente sur sa périphérie extérieure une rainure (11) qui correspond par sa largeur à un bord de la section carrée des éléments porte-feuilles (6) et en ce que les éléments porte-feuilles (6) se verrouillent dans la rainure (11) par leur section carrée lors d'un rabattement de 90°.

3. Dispositif porte-feuilles qui est agencé réglable axialement et radialement sur un tambour de transfert de presse d'imprimerie rotative en plusieurs couleurs, comprenant des supports s'étendant dans la direction circonférentielle sur la paroi périphérique de tambour, qui peuvent se déplacer en translation dans la direction axiale sur lesquels les éléments porte-feuilles sont montés de façon à être interchangeables et mobiles dans la direction circonférentielle, la feuille s'appuyant, dans la position de travail des éléments porte-feuilles, sur leur bord d'appui, caractérisé en ce que les éléments porte-feuilles (12) possèdent une ouverture de serrage carrée (13) par laquelle ils sont enfilés sur des étriers (14) de section carrée qui forment un segment de cercle et peuvent se déplacer en translation sur une tringle de guidage (16) fixée dans le tambour de transfert (1), dans la direction axiale de ce tambour.

4. Dispositif porte-feuilles suivant la revendication 3, caractérisé en ce que les éléments porte-feuilles (12) sont réalisés sous la forme d'éléments -en acier à ressorts et encadrent une ouverture à peu près carrée (13).

## Claims

1. A sheet support system, which is placed on a transfer cylinder of multi-color rotary printing press so that it may be moved axially and radially for adjustment, having supports running round the outer face of the cylinder in the circumferential direction and able to be moved in the axial direction, the sheet support parts being placed on the supports so that they may be taken off again and furthermore moved in the circumferential direction, the sheet being supported on the supporting edge of the sheet supporting parts in the working 'position of the same, characterized in that the sheet supporting parts (6) have holes (5), through which elastic cords (4) are threaded, such cords having at at least one end a hook (8) with which they may be hooked onto the outer face (3) of the cylinder and in that the sheet supporting parts have a square cross-section with the hole (5) in the middle, the cross-section having an outwardly running supporting edge (7), the supporting parts being able to be turned over through 90° on a guide band (10) which, again, is placed on the outer face of the transfer cylinder (1) so that it may be moved in the axial direction thereof.

2. A sheet support system as claimed in claim 1, characterized in that the guide band (10) has a groove (11) in its outer face with a width equal to the breadth of one edge of the square cross-section of the sheet supporting parts (6), such supporting parts (6) with the square cross-section spring-locking into the groove (11) on being turned over through 90°.

3. A sheet support system which is placed on a transfer cylinder of a multi-color rotary printing press so that it may be moved axially and radially for adjustment, having supports running round the outer face of the cylinder in the circumferential direction and able to be moved in the axial direction, the sheet support parts being placed on the supports so that they may be taken off again and furthermore moved in the circumferential direction, the sheet being supported on the supporting edge of the sheet supporting parts in the working position of the same, character;₋ed in that the sheet supporting parts (10) have a square gripping opening (13) by way of which they are fixed on bands (14)_{'} with a square cross-section, the bands forming a segment of a circle and being able to be moved on a guide rod (16), fixed in the transfer cylinder (1), in the axial direction of the rod (16).

4. A sheet support system as claimed in claim 3, characterized in that the sheet supporting parts (12) take the form of spring steel parts and have a generally square opening (13).
